# EUROPÄISCHE PATENTSCHRIFT

(11) **EP 0 266 652 B1**
(45) Veröffentlichungstag und Bekanntmachung des Hinweises auf die Patenterteilung: **20.01.1993**
(21) Anmeldenummer: 87115684.0
(22) Anmeldetag: 26.10.1987
(51) Int. Cl.: H01R 29/00, A61N 1/36

(54) **Reizstromgerät**
Apparatus with a stimulating current
Appareil à courant stimulateur

(30) Priorität: 07.11.1986 DE 3637966
(43) Veröffentlichungstag der Anmeldung: 11.05.1988
(73) Patentinhaber: SIEMENS AKTIENGESELLSCHAFT, 80333 München (DE)
(72) Erfinder: Herzog, Ludwig, D-6948 Waldmichelbach (DE); Janz, Wolfgang, D-8520 Erlangen (DE); Knapp, Volker, D-6948 Waldmichelbach (DE); Nützel, Karl-Heinz, D-8520 Erlangen (DE)

(56) Entgegenhaltungen:
- EP-A- 0 070 674
- FR-A- 2 559 391
- GB-A- 2 073 808
- US-A- 4 471 408

## Beschreibung

Die Erfindung bezieht sich auf eine Anordnung von einem einen Reizsignalerzeuger umfassenden Reizstromgerät, insbesondere für Reizstromtherapie an einem Patienten, und einem eine Verbindung mit Reizstromelektroden herstellenden Kabelstecker.

Anordnungen mit Reizstromgeräten dieser Art können bekanntlich einkreisig, mehrkreisig oder mit Handgriff betrieben werden. Manche Geräte sind dabei in der Betriebsart umschaltbar (z.B. einkreisig, mehrkreisig). Andere müssen nebeneinander betrieben werden. Auf jeden Fall muß sichergestellt sein, daß für eine bestimmte Betriebsart auch immer nur die passende Elektrodenart und keine andere am Gerät angeschlossen wird. Wenn gar keine Elektrode angeschlossen ist, soll ebenfalls verhindert werden, daß der Elektrodenanschluß unter Spannung steht.

Aus der EP-A-0 070 674 ist eine Katheteranschlußverbindung an einem elektronischen Gerät bekannt, dessen einer Teil mit einem äußeren Apparat durch einen Kabelstecker verbindbar ist. Der Kabelstecker ist mit einer den äußeren Apparat oder den Stecker kennzeichnenden elektronischen Kodierung versehen und einem Dekodierer zugeordnet, der ein von der gelesenen Kodierung abhängiges Signal erzeugt. Die Kodierung wird durch drei leitende Brücken an Kontakten im Kabelstecker bewirkt, wobei ein Kontakt mit Massepotential verbindbar ist. Dadurch können nur äußerlich unterschiedliche Katheter mittels eines einem Computer zugeleiteten entsprechenden Erkennungssignals erkannt werden.

Aufgabe vorliegender Erfindung ist es, eine Anordnung mit einem Reizstromgerät aufzubauen, das bei Anschluß einer betriebsfremden Elektrode sowie auch dann, wenn gar keine Elektrode angeschaltet ist, mit Nichtbetriebsbereitschaft reagiert.

Die Aufgabe wird erfindungsgemäß durch die Merkmale des Patentanspruchs 1 gelöst.

Vergißt man den Kabelstecker einzustecken oder schließt man einen Stecker mit einer falschen Elektrode an, so reagiert jetzt das Gerät in der erfindungsgemäßen Weise durch Betriebsunterdrückung (Der innere Stromkreis wird abgeschaltet).

Vorzugsweise wird gemäß Anspruch 2 zusätzlich noch ein optischer und/oder akustischer Alarm erzeugt, um die Person, die das Gerät bedient, auf den Mißstand hinzuweisen.

Eine weitere vorteilhafte Ausgestaltung der Erfindung ergibt sich aus Anspruch 3. Hier erkennt das Gerät Stecker verschiedener zugelassener Elektrodenarten und schaltet automatisch auf die jeweils mit Stecker vorgewählte Elektrodenbetriebsart um.

Eine vorteilhafte Ausgestaltung der Kodierung ergibt sich aus Anspruch 4.

Weitere Vorteile und Einzelheiten der Erfindung ergeben sich aus der nachfolgenden Beschreibung von Ausführungsbeispielen anhand der Zeichnung und in Verbindung mit den restlichen Unteransprüchen.

Es zeigen:
- Fig. 1: eine Anordnung mit einem Reizstromgerät gemäß der Erfindung im Prinzipschaltbild,
- Fig. 2: ein Ausführungsbeispiel für eine Kodierung, die anzeigt, wenn ein Stecker versehentlich nicht angesteckt wurde, und
- Fig. 3: bis 5 Ausführungsbeispiele für Steckerkodierungen für einkreisigen, mehrkreisigen und Handgriff-Betrieb des Gerätes nach Fig. 1.

In der Fig. 1 umfaßt die Anordnung unter anderem ein Reizstromgerät 1, einen Reizsignalerzeuger 2, einen Mikroprozessor 3, ein EPROM 4, einen digitalen Eingang 5 und einen optischen und akustischen Signalerzeuger 6. Das Reizstromgerät 1 besitzt fünf Steckbuchsen 7 bis 11.

Die Steckbuchsen 7 und 8 sind über Relaisschaltkontakte 12, 13 mit dem Stromausgang 14, 15 des Reizsignalerzeugers 2 verbindbar. Die Steckbuchse 9 liegt an Masse. Die beiden restlichen Steckbuchsen 10 und 11 sind einerseits über ohmsche Widerstände 16, 17 an die Spannung U_{O}= +5V geschaltet und bilden andererseits die Eingangsbuchsen des digitalen Eingangs 5.

Der in Fig. 1 mit 18 bezeichnete angesteckte Kabelstecker umfaßt Steckkontakte 19 bis 23, die zu den Steckbuchsen 7 bis 11 des Reizstromgerätes 1 passen. Die Steckkontakte 19 und 20 sind dabei mit den Stomführungsleitungen 24, 25 zu den Reizstromelektroden (nicht dargestellt) über das Kabel 26 verbunden. Die Steckkontakte 21 und 22 sind mit einer Brücke 27 versehen. Diese Brücke 27, die das Massepotential auf die Steckbuchse 10 legt, während an der Steckbuchse 11, in der der unverbundene Steckkontakt 23 steckt, über den Widerstand 17 positives Potential anliegt, stellt eine erste Möglichkeit für eine Steckerkodierung mit insgesamt drei zusätzlichen Kontakten dar. Die Kodierung mit logisch 0, 1 für den digitalen Eingang 5, die in Fig. 3 nochmals vergrößert dargestellt ist, steht z.B. für einkreisigen Betrieb.

Zwei weitere Kodierungen für z.B. Handgriff-Betrieb und mehrkreisigen Betrieb zeigen die Kabelstecker 28 und 29 der Fig. 4 und 5. Im Kabelstecker 28 der Fig. 4 liegt z.B. eine Brücke 30 zwischen den Steckkontakten 21 und 23. Die Steckbuchse 10 liegt jetzt also auf logisch 1, während die Steckbuchse 11 auf logisch 0 liegt.

Im Kabelstecker 29 sind alle drei Steckkontakte 21, 22 und 23 durch die Brücke 31 überbrückt. Beide Steckbuchsen 10 und 11 liegen jetzt also auf logisch 0.

Die logische Kombination 1, 1 an den Steckbuchsen 10, 11 ergibt sich, wenn kein Kabelstecker angesteckt ist. Diese Kodierung meldet also den fehlenden Steckkontakt. Im Zusammenhang mit dem Prinzipschaltbild der Fig. 1 ergibt sich jetzt also folgende Funktionsweise:

### 1. Nicht angesteckter Stecker

Der Mikroprozessor 3 liest vom digitalen Eingang 5 über die Leitung 32 die Kodierung 1, 1 und vergleicht diese über die Leitungen 33, 34 mit dem im EPROM 4 gespeicherten Sollwert. Da der Sollwert 1, 1 nicht gespeichert ist, erzeugt der Mikroprozessor auf der Leitung 35 ein Signal, das einerseits über die Leitung 36 die Relaiskontakte 12, 13 öffnet (gestrichelte Schaltstellung), und andererseits über die Leitung 37 den optischen und akustischen Signalerzeuger 6 aktiviert. Die Steckbuchsen 7 und 8 führen also keine Spannung und der optische und akustische Alarm zeigt an, daß mit dem Stecker etwas nicht in Ordnung ist. (Hier Stecker nicht angesteckt).

### 2. Falscher Stecker angesteckt

Im EPROM 4 sei z.B. der Sollwert 0,1 (einkreisiger Betrieb) eingespeichert. Wird jetzt z.B. versehentlich einer der Stecker 28, 29 der Fig. 4 bzw. 5 angesteckt, so ergibt sich derselbe Funktionsablauf wie zuvor für die Kombination 1,1. Der Mikroprozessor 3 findet also keinen Sollwert 1,0 bzw. 0,0 im EPROM 4. Er erzeugt daraufhin wieder ein Signal am Ausgang 35 zur Öffnung der Relaiskontakte 12 und 13 bzw. zur optischen und akustischen Alarmgebung am Alarmerzeuger 6.

### 3. Richtiger Stecker gesteckt

Der richtige Wert sei 0,1. Wird also der Stecker 18 angesteckt, so liest der Mikroprozessor 3 die Kombination 0,1. Da diese als Sollwert im EPROM 4 gespeichert ist, erzeugt der Mikroprozessor 3 an seinem Ausgang 35 kein Signal. Die Relaiskontakte 12, 13 können schließen und es wird auch kein optischer und akustischer Alarm erzeugt. Das Gerät ist jetzt betriebsbereit.

Denkbar ist auch, daß in ein und demselben Reizstromgerät mehrere Betriebsabläufe für verschiedene Betriebsarten einprogrammiert sind. In einem solchen Falle können unterschiedliche Stecker mit unterschiedlichen Kodierungen dazu verwendet werden, den Programmablauf entsprechend selbsttätig (z.B. über Mikroprozessor) umzuschalten. Hier akzeptiert das Gerät also unterschiedliche Kodierungen und schaltet lediglich dementsprechend um.

Der Mikroprozessor 3 steuert den Reizsignalerzeuger auch noch über einen Bus 38.

## Patentansprüche

1. Anordnung von einem einen Reizsignalerzeuger (2) umfassenden Reizstromgerät (1), insbesondere für Reizstromtherapie an einem Patienten, und einem eine Verbindung mit Reizstromelektroden herstellenden Kabelstecker (18, 28, 29), der mit einer die an dem Kabelstecker (18, 28, 29) angeschlossene Elektrodenart kennzeichnenden elektronischen Kodierung (U_{O} 16, 27, 30, 31) versehen ist, wobei ein Speicher (4) für einen Sollwert der elektronischen Kodierung vorhanden ist und wobei Stecker und Speicher eine Kodierungslese- und Vergleichseinrichtung (3) zugeordnet ist, die die Steckerkodierung liest, mit dem gespeicherten Sollwert vergleicht und bei Abweichung beider Werte ein Betriebsunterdrückungssignal (12, 13) erzeugt, das wenigstens eine mit dem Kabelstecker kontaktierbare, das Reizsignal führende Steckbuchse (7, 8) von wenigstens einem Ausgang (14, 15) des Reizsignalerzeugers (2) abschaltet.

2. Anordnung nach Anspruch 1, **dadurch gekennzeichnet,** daß zusammen mit dem Betriebsunterdrückungssignal auch noch ein optisches und/oder akustisches Alarmsignal (6) erzeugt wird.

3. Anordnung nach Anspruch 1 oder 2, **dadurch gekennzeichnet,** daß im Speicher (4) eine vorgebbare Zahl unterschiedlicher Sollwerte für verschiedene Steckerkodierungen, die unterschiedlichen Elektrodenbetriebsarten zugeordnet sind, gespeichert ist und daß eine Betriebsartumschaltung vorgesehen ist, die von der Kodierungslese- und Vergleichseinrichtung (3) gesteuert wird in dem Sinne, daß sie immer auf jene Betriebsart umschaltet, die der abgelesenen Steckerkodierung bei Übereinstimmung mit einem gespeicherten Sollwert entspricht.

4. Anordnung nach einem der Ansprüche 1 bis 3, **dadurch gekennzeichnet,** daß der Kabelstecker (18, 28, 29) zusätzlich zu den Elektrodenanschlüssen (19, 20), die zu Gegenanschlüssen (7, 8) am Gerät passen, noch eine vorgebbare Zahl weiterer Anschlüsse (21, 22, 23) umfaßt, die im gesteckten Zustand zu weiteren Gegenanschlüssen (9, 10, 11) am Gerät passen, daß ein Teil (9) der Gegenanschlüsse direkt an einem ersten Potential (Masse) und ein anderer Teil (10, 11) über Widerstände (16, 17) an einem zweiten zum ersten unterschiedlichen Potential (U_{O}) liegt und daß die Anschlüsse des Kabelsteckers zu unterschiedlichen Gegenanschlüssen passend zusammenkontaktiert sind.

5. Anordnung nach Anspruch 4, **dadurch gekennzeichnet,** daß das erste Potential Massepotential ist.

6. Anordnung nach Anspruch 4 oder 5, **dadurch gekennzeichnet,** daß das zweite Potential eine positive Spannung, z.B. U_{O} = +5V ist.

7. Anordnung nach einem der Ansprüche 4 bis 6, **dadurch gekennzeichnet,** daß lediglich ein Gegenanschluß (9) am ersten Potential liegt, während die restlichen Gegenanschlüsse (10, 11) über die Widerstände am zweiten Potential liegen.

8. Anordnung nach einem der Ansprüche 1 bis 7, **dadurch gekennzeichnet,** daß der Sollwert in einem EPROM (4) gespeichert ist.

9. Anordnung nach einem der Ansprüche 1 bis 8, **dadurch gekennzeichnet,** daß die Kodierungslese- und Vergleichseinrichtung (3) Bestandteil eines Mikroprozessors ist.

## Claims

1. Arrangement of a stimulus-current device (1) comprising a stimulus-signal generator (2), in particular for stimulus-current therapy on a patient, and a wire plug (18, 28, 29) producing a connection with stimulus-current electrodes, which plug is provided with an electronic coding (U_{O} 16, 27, 30, 31) characterizing the type of electrode attached to the wire plug (18, 28, 29), whereby a memory (4) for a desired value of the electronic coding is present and whereby there is associated with plug and memory a coding-reading and comparison device (3) which reads the plug coding, compares it with the stored desired value and with a deviation of both values generates an operational suppression signal (12, 13) which disconnects at least one plug socket (7, 8), which can be contacted by the wire plug and which carries the stimulus signal, from at least one output (14, 15) of the stimulus-signal generator (2).

2. Arrangement according to claim 1, characterized in that together with the operational suppression signal an optical and/or acoustic alarm signal (6) is also yet generated.

3. Arrangement according to claim 1 or 2, characterized in that there is stored in the memory (4) a specifiable number of differing desired values for different plug codings which are associated with differing electrode modes of operation, and in that a mode-of-operation switching is provided which is controlled by the coding-reading and comparison device (3) in the sense that it always switches to that mode of operation which corresponds with the read plug coding upon agreement with a stored desired value.

4. Arrangement according to one of claims 1 to 3, characterized in that, in addition to the electrode terminals (19, 20) which match opposite terminals (7, 8) on the device, the wire plug (18, 28, 29) also comprises a specifiable number of further terminals (21, 22, 23) which in the plugged-in state match further opposite terminals (9, 10, 11) on the device, in that a part (9) of the opposite terminals directly abuts a first potential (earth) and a different part (10, 11) by way of resistances (16, 17) abuts a second potential (U_{O}) differing from the first one and in that the terminals of the wire plug are contacted together so that they match differing opposite terminals.

5. Arrangement according to claim 4, characterized in that the first potential is earth potential.

6. Arrangement according to claim 4 or 5, characterized in that the second potential is a positive voltage, for example U_{O} = +5V.

7. Arrangement according to one of claims 4 to 6, characterized in that only one opposite terminal (9) abuts the first potential, while the remaining opposite terminals (10, 11) abut the second potential by way of the resistances.

8. Arrangement according to one of claims 1 to 7, characterized in that the desired value is stored in an EPROM (4).

9. Arrangement according to one of claims 1 to 8, characterized in that the coding-reading and comparison device (3) is a component part of a microprocessor.

## Revendications

1. Dispositif formé d'un appareil à courant de stimulation (1), qui comprend un générateur de signaux de stimulation (2), notamment pour la thérapie utilisant un courant de stimulation et appliquée à un patient, et un connecteur à câbles (18,28,29) qui établit une liaison avec les électrodes à courant de stimulation et qui est pourvue d'un système de codage électronique (U_{O},16,27,30,31) qui caractérise le type d'électrode raccordé au connecteur à câble (18,28,29), et dans lequel il est prévu une mémoire (4) pour une valeur de consigne du codage électronique, et au connecteur et à la mémoire est associé un dispositif de lecture et de comparaison de codage (3), qui lit le codage du connecteur, le compare à la valeur de consigne mémorisée et, dans le cas d'un écart entre les deux valeurs, produit un signal d'interruption de fonctionnement (12,13), qui déconnecte une douille d'enfichage (7,8), en contact avec laquelle le connecteur à câble peut être placé et qui transmet le signal de stimulation, d'au moins une sortie (14,15) du générateur de signaux de stimulation (2).

2. Dispositif suivant la revendication 1, caractérisé par le fait qu'un signal d'alarme optique et/ou acoustique (6) est en outre également produit conjointement avec le signal d'interruption de fonctionnement.

3. Dispositif suivant la revendication 1 ou 2, caractérisé par le fait que dans la mémoire (4), est mémorisé un nombre, qui peut être prédéterminé, de valeurs de consigne différentes pour différents codages de connecteurs, qui sont associés aux différents types de fonctionnement des électrode, et qu'il est prévu un circuit de commutation des types de fonctionnement, qui est commandé par le dispositif de lecture et de comparaison de codage (3) en ce sens que ce circuit est toujours commuté sur le type de fonctionnement qui correspond au codage lu du connecteur, en cas de coïncidence avec une valeur de consigne mémorisée.

4. Dispositif suivant l'une des revendications 1 à 3, caractérisé par le fait que le connecteur à câbles (18,28, 29) comprend, en plus des bornes d'électrodes (19,20), qui s'adaptent à des bornes antagonistes (7,8) situées sur l'appareil, également un nombre, qui peut être prédéterminé, d'autres bornes (21,22,23), qui, à l'état enfiché, s'adaptent à d'autres bornes antagonistes (9,10,11) prévues sur l'appareil, qu'une partie (9) des bornes antagonistes est raccordée directement à un premier potentiel (masse) et qu'une autre partie (10,11) est raccordée par l'intermédiaire de résistances (16,17) à un second potentiel (U_{O}) différent du premier potentiel, et que les bornes du connecteur à câbles sont connectées conjointement d'une manière adaptée à des bornes antagonistes différentes.

5. Dispositif suivant la revendication 4, caractérisé par le fait que le premier potentiel est le potentiel de masse.

6. Dispositif suivant la revendication 4 ou 5, caractérisé par le fait que le second potentiel est une tension positive, par exemple U_{O} = +5V.

7. Dispositif suivant l'une des revendications 4 à 6, caractérisé par le fait que seule une borne antagoniste (9) est placée au premier potentiel, tandis que les autres bornes antagonistes (10,11) sont placées au second potentiel par l'intermédiaire des résistances.

8. Dispositif suivant l'une des revendications 1 à 7, caractérisé par le fait que la valeur de consigne est mémorisée dans une mémoire EPROM (4).

9. Dispositif suivant l'une des revendications 1 à 8, caractérisé par le fait que le dispositif de lecture et de comparaison de câblages (3) fait partie d'un microprocesseur.
